# DEMANDE DE BREVET EUROPEEN

(11) **EP 1 441 102 A1**
(43) Date de publication de la demande: **28.07.2004**
(21) Numéro de dépôt: 03290179.5
(22) Date de dépôt: 23.01.2003
(51) Int. Cl.: E06B 9/02

(54) **Dispositif étanche contre les inondations**

(71) Demandeur: Benzouaoui, Rabah, 27930 Normanville (FR)
(72) Inventeur: Benzouaoui, Rabah, 27930 Normanville (FR)

(57) **Abrégé**

Cette invention est un dispositif étanche qui permet de protéger tout local des inondations d'eau ou de tout autre liquide.

C'est un ensemble de deux panneaux en tôle (1 et 2), pourvu à leur jonction et sur leur pourtour de joints en mousse (3, 4, 5 et 6), qui se place à l'embrasure d'une porte ou de toute autre ouverture. Les tiges filetées (11 et 12) en modulent l'écartement et assurent la pression sur les joints latéraux (3 et 5); les écrous papillons (7 et 8) compriment le joint central (6).

## Description

Dispositif étanche pour éviter que l'eau pénètre à l'intérieur des maisons, immeubles, locaux de toutes affectations menacés par des inondations, d'une manière sûre, efficace et rapide.

Il est constitué de deux plaques en tôle, pliées à l'équerre à chaque extrémité, qui se superposent au centre du dispositif. L'étanchéité est assurée par des joints en mousse, collés dans la périphérie du dispositif et dans la partie superposée.

En référence au dessin, le dispositif comporte un panneau (1) plié à l'équerre à son extrémité gauche, et un autre panneau (2) plié à l'équerre à son extrémité droite et pourvu à son extrémité gauche d'un décrochement de l'épaisseur du joint. Ces deux panneaux sont rigidifiés par des tôles pliées en forme de U (10), disposées sur leur pourtour. Les joints en mousse (3, 4, 5 et 6) assurent l'étanchéité du dispositif. Les écrous papillon (7 et 8) assurent la pression sur le joint central (6): les tiges filetées (11 et 12) modulent l'écartement des deux panneaux et assurent ainsi la pression sur les joints latéraux (3 et 5).

## Revendications

1. Dispositif pour protéger des inondations tout local, **caractérisé en ce qu'**il comporte deux plaques en tôle (1 et 2), pliées à l'équerre à chaque extrémité et qui se superposent au centre du dispositif.

2. Dispositif selon la revendication 1 **caractérisé par** sa rapidité de mise en place.

3. Dispositif selon la revendication 1 **caractérisé par** sa plage de réglage s'adaptant à la largeur de l'embrasure de porte grâce aux trous oblongs (9).

4. Dispositif selon la revendication 1 **caractérisé par** une fixation sans aucune transformation ni sur l'embrasure, ni sur le seuil.

5. Dispositif selon la revendication 1 **caractérisé par** deux parties (1 et 2) démontables à encombrement réduit pour son rangement.

6. Dispositif selon la revendication 1 qui répond à un problème de faux-équerrage du seuil et de l'embrasure.

7. Dispositif selon la revendication 1 **caractérisé par** un effort presseur sur les joints latéraux (3 et 5), obtenu par les tiges filetées (12) et indépendant de celui du joint de façade (6).

8. Dispositif selon la revendication 1 **caractérisé par** un effort presseur sur le joint de façade (6), obtenu par les deux vis (7) et les deux écrous à oreilles (8).

9. Dispositif selon la revendication 1 **caractérisé par** une grande intensité de l'effort presseur latéral garantissant l'étanchéité et l'efficacité du maintien de l'ensemble du dispositif.

10. Dispositif selon la revendication 1 **caractérisé par** des joints latéraux (3 et 5) de grande largeur en caoutchouc modulaire pour garantir l'étanchéité et l'efficacité du maintien du dispositif, et prévenir toute aspérité de l'embrasure de porte.

11. Dispositif selon la revendication 1 **caractérisé par** un joint inférieur (4) de grande largeur en mousse sur chacune des deux parties, pour obtenir une étanchéité par déformation dudit joint sous le poids dudit dispositif.
